# EUROPÄISCHE PATENTSCHRIFT

(11) **EP 0 170 304 B1**
(45) Veröffentlichungstag und Bekanntmachung des Hinweises auf die Patenterteilung: **22.12.1993**
(21) Anmeldenummer: 85200949.7
(22) Anmeldetag: 15.06.1985
(51) Int. Cl.: F27D 15/02, B01D 46/34

(54) **Klinkerkühler mit Entstaubungsvorrichtung in einem Verfahren zur Zementherstellung**
Clinker cooler with dedusting device in a process for the production of cement
Refroidisseur du clinker avec dispositif de dépoussiérage dans un procédé de fabrication de ciment

(30) Priorität: 30.06.1984 DE 3424170
(43) Veröffentlichungstag der Anmeldung: 05.02.1986
(73) Patentinhaber: METALLGESELLSCHAFT AG, 60015 Frankfurt (DE)
(72) Erfinder: Maus, Werner, D-6050 Offenbach/Bieber (DE)
(74) Vertreter: Rieger, Harald, Dr.

(56) Entgegenhaltungen:
- DE-A- 2 327 903
- DE-B- 1 209 040
- US-A- 3 704 525

## Beschreibung

Die Erfindung betrifft einen Klinkerkühler mit Entstaubungsvorrichtung in einem Verfahren zur Zementherstellung, wobei der heiße Klinker mit Temperaturen von 1150 bis 1300°C auf ein luftdurchlässiges Transportband fällt und mit durch das Transportband geleiteter Kühlluft gekühlt wird, die Kühlluft anschließend durch eine Entstaubungsvorrichtung geführt und bis auf einen restlichen Staubgehalt von etwa 30 bis 100 mg/Nm³ entstaubt wird und unter dem Klinkerkühler eine den gekühlten Klinker aufnehmende Feststofftransportvorrichtung angeordnet ist.

Der Klinkerkühler ist ein bekannter Teil einer Anlage zur Zementherstellung, ebenso ist die Entstaubungsvorrichtung für die aus dem Klinkerkühler kommende Kühlluft bekannt. Aus den Dokumenten DE-B-1 209 040, DE-A-2 327 903 und US-A-3 704 525 sind Verfahren und Vorrichtungen bekannt, die die Kühlung von Zement mit Kühlluft und eine Entstaubung der dabei anfallenden staubbeladenen Abluft betreffen. Die bekannten Verfahren und Vorrichtungen verwenden die Abluft entweder als Sekundärluft für den Brennprozeß und/oder führen eine separate Reinigung der Abluft durch. Da die Entstaubungsvorrichtung bei Anlagen mit einer separaten Reinigung der Abluft aufgrund der nötigen Leistungsfähigkeit ein großes Volumen und großes Gewicht besitzt, ist es üblich, die Entstaubungsvorrichtung neben den Klinkerkühler zu stellen. Diese Anordnung von Klinkerkühler und Entstaubungsvorrichtung führt zu erheblichem Platzbedarf, zu einer relativ langen Kühlluftleitung vom Klinkerkühler zur Entstaubungsvorrichtung und für Letztere zu einer separaten Staubtransportvorrichtung.

Der Erfindung liegt die Aufgäbe zugrunde, eine Kombination von Klinkerkühler und Entstaubungsvorrichtung zu schaffen, deren Platzbedarf gering ist und welche die Anlagen- und Betriebskosten verringert. Erfindungsgemäß geschieht dies durch einen Klinkerkühler mit einem luftdurchlässigen Transportband, einer Kühlluftzufuhreinrichtung, einer Feststofftransportvorrichtung und mindestens einem Entstaubungselement, bestehend aus einem Zyklon mit nachgeschaltetem Granulatfilter, wobei das Entstaubungselement über dem Klinkerkühler angeordnet und mit diesem über eine kurze Leitung verbunden sowie mit einer Ableitung für den im Entstaubungselement abgeschiedenen Staub versehen ist, wobei die Ableitung unmittelbar über der Feststofftransportvorrichtung mündet.

Die erfindungsgemäße Anordnung macht es möglich, die staubhaltige Kühlluft aus dem Klinkerkühler mit einer kurzen Leitung der Entstaubungsvorrichtung zuzuführen, und gleichzeitig kann die zum Klinkerkühler notwendigerweise gehörende Feststofftransportvorrichtung auch den in der Entstaubungsvorrichtung anfallenden Staub transportieren. Ein weiterer Vorteil ist der geringe Platzbedarf der Anlagenkombination. Vorteilhaft ist aber vor allem, daß die durch das staubhaltige Abgas normalerweise verursachten Korrosionsprobleme nahezu vollständig vermieden werden.

Granulatfilter, bei denen der Staub durch eine Schicht von Feststoffgranulat aus der durch die Schicht hindurchgeleiteten Luft entfernt wird, sind an sich bekannt und z.B. in der Druckschrift DE-C-27 19 544 und der Druckschrift DE-A-29 51 877 beschrieben. Diese Filter haben den Vorteil, daß sie einerseits eine gute Staubabscheidung gewährleisten und andererseits die Abreinigung und Wiederverwendung des staubbeladenen Granulats kontinuierlich und auf einfache Weise erfolgen kann.

In vorteilhafter Weise wird der Klinkerkühler mit Entstaubungsvorrichtung zur Abkühlung von heißem Klinker mit Temperaturen von 1150 bis 1300°C durch Kühlluft und zur Entstaubung von dabei anfallender staubbeladener Abluft bis auf einen restlichen Staubgehalt von etwa 30 bis 100 mg/Nm³ verwendet.

Ein Ausführungsbeispiel der Erfindung ist in der Zeichnung dargestellt. Sie zeigt in schematischer Darstellung einen Längsschnitt durch den Klinkerkühler mit zugehöriger Entstaubungsvorrichtung.

Der heiße Klinker kommt mit Temperaturen von 1150 bis 1300 °C z.B. aus einem nicht dargestellten Drehrohr und gelangt durch den Zulauf 1 des Klinkerkühlers 2 auf ein schräges Transportband 3. Das Transportband 3 besteht in bekannter Weise aus luftudurchlässigen Metallgliedern.

Vom Gebläse 4 wird Kühlluft zunächst einer nicht sichtbaren Sammelleitung zugeführt, von der die Kühlluft durch zahlreiche Öffnungen 5 in den Klinkerkühler unterhalb des Transportbandes 3 eintritt. Die Kühlluft strömt nach oben durch das Transportband 3 und die darauf befindliche Klinkerschicht, die nicht dargestellt ist. Staubhaltige Kühlluft verläßt den Klinkerkühler durch das Abgasrohr 6. Gekühlter Klinker mit einer Temperatur etwa im Bereich von 70 - 120 °C fällt am unteren Ende des Transportbandes 3 in Richtung des Pfeils 7 durch einen Ablauf 8 auf eine endlose Transportvorrichtung 9. Diese Transportvorrichtung 9, die in der Zeichnung nur teilweise dargestellt ist, kann in bekannter Weise z.B. als Schleppkette ausgebildet sein. Feststoffe, die im Klinkerkühler 2 nach unten fallen, gelangen durch mehrere Ableitungen 12 ebenfalls zur Transportvorrichtung 9.

Die feststoffhaltige Kühlluft im Abgasrohr 6 wird einer mehrteiligen Entstaubungsvorrichtung zugeführt, die in der Zeichnung nur teilweise und vereinfacht dargestellt ist. Die Entstaubungsvorrichtung kann z.B. aus mehreren parallelgeschalteten Entstaubungselementen 13 bestehen, von denen die Zeichnung ein Element zeigt. Dieses Element besteht aus einem Zyklon 14 mit nachgeschalteter Granulatfilter 15. Die staubhaltige Kühlluft wird zunächst im Zyklon 14 grob entstaubt, wobei die Luft ein Rohr 16 wendelförmig umströmt und durch das untere Ende des Rohres nach oben zum Granulatfilter 15 gelangt. Der Strömungsweg der Luft aus dem Rohr 16 heraus in das Granulatfilter 15 hinein ist durch die Pfeile 17a und 17b angedeutet.

Das Granulatfilter 15 weist eine im wesentlichen zylindrische Granulatschicht 18 auf, die sich zwischen luftdurchlässigen Wänden befindet. Die Granulatschicht 18 wird von außen nach innen von der staubhaltigen Luft durchströmt, wie das durch die Pfeile 19a und 19b angedeutet ist. Der Feinstaubanteil wird in der Granulatschicht zurückgehalten und die auf einen Reststaubgehalt von 30 bis 100 mg/Nm³ gereinigte Abluft durch die Leitung 22 zum gemeinsamen Abluftkamin geführt. Zur Abreinigung des mit Staub beladenen Granulats wird das Filter in nicht dargestellter Weise von der Leitung 22 getrennt, und das Granulat wird pneumatisch durch eine zentrale Leitung 20 von unten nach oben zu einem Sammelbehälter 21 gefördert und entgegen der normalen Gasrichtung von Spülluft durchströmt, wobei der leichtere Staub vom schwereren Granulat ausgesichtet wird. Das für die Leitung 20 verwendete Fördergas, üblicherweise Luft, wird in das Abgasrohr 6 geführt. Der Staub fällt durch das Rohr 16 in die Feststoffleitung 26. Entstaubtes Granulat sammelt sich im Behälter 21 und fließt über mehrere Falleitungen 23 zurück zur Granulatschicht 18. Entstaubte Luft verläßt das Granulatfilter in der Reingasleitung 22, die üblicherweise zu einer Sammelleitung mit Gebläse führt, was in der Zeichnung jedoch zur Vereinfachung nicht dargestellt ist.

Die im Zyklon 14 und während des Reinigungsvorgangs der Granulatschicht 18 abgeschiedenen Feststoffe fallen in eine Leitung 26 und gelangen durch diese Leitung zur Transportvorrichtung 9. Die Leitung 26 verläuft außen am Klinkerkühler 2 vorbei, was durch die gestrichelt gezeichnete Leitungsführung angedeutet ist. Wenn mehrere Entstaubungselemente 13 parallelgeschaltet sind, wie das üblich ist, geben alle Feststoffleitungen 26 dieser Elemente ihre Feststoffe an die Transportvorrichtung 9 ab, so daß eine zusätzliche Transportvorrichtung unnötig wird.

## Patentansprüche

1. Klinkerkühler mit Entstaubungsvorrichtung in einem Verfahren zur Zementherstellung, bestehend aus dem Klinkerkühler mit einem luftdurchlässigen Transportband, einer Kühlluftzufuhreinrichtung, einer Feststofftransportvorrichtung und mindestens einem Entstaubungselement, bestehend aus einem Zyklon mit nachgeschaltetem Granulatfilter, wobei das Entstaubungselement über dem Klinkerkühler angeordnet und mit diesem über eine kurze Leitung verbunden sowie mit einer Ableitung für den im Entstaubungselement abgeschiedenen Staub versehen ist, wobei die Ableitung unmittelbar über der Feststofftransportvorrichtung mündet.

2. Verwendung eines Klinkerkühlers mit Entstaubungsvorrichtung nach Anspruch 1 zur Abkühlung von heißem Klinker mit Temperaturen von 1150 bis 1300°C durch Kühlluft und zur Entstaubung dabei anfallender staubbeladener Abluft bis auf einen restlichen Staubgehalt von etwa 30 bis 100 mg/Nm³.

## Claims

1. A clinker cooler provided with a deduster in a process of making cement, consisting of the klinker cooler comprising an air-permeable conveyor belt, means for supplying cooling air, a conveyor for solids, and at least one dedusting element consisting of a cyclone and a succeeding granule filter, wherein the dedusting element is disposed over the clinker cooler and is connected to the latter by a short duct, and a discharge line is provided for the dust that has been separated in the dedusting element, which discharge line opens directly over the conveyor for solids.

2. The use of a clinker cooler provided with a deduster according to claim 1 for cooling hot clinker from temperatures between 1150 and 1300°C by means of cooling air and for dedusting resulting dust-laden waste air to a residual dust content of about 30 to 100 milligrams per standard cubic meter.

## Revendications

1. Dispositif de refroidissement de clinker ayant un dispositif de dépoussiérage dans un procédé de fabrication du ciment, comportant le dispositif de refroidissement du clinker ayant une bande convoyeuse perméable à l'air, un dispositif d'amenée d'air de refroidissement, un dispositif de convoyage de matière solide et au moins un élément de dépoussiérage constitué d'un cyclone et d'un filtre de granulés en aval, l'élément de dépoussiérage étant disposé au-dessus du dispositif de refroidissement de clinker, et communiquant avec celui-ci par un conduit court, tandis qu'il est prévu une évacuation de la poussière séparée dans l'élément de dépoussiérage, l'évacuation débouchant juste audessus du dispositif de convoyage de matière solide.

2. Utilisation d'un dispositif de refroidissement de clinker ayant un dispositif de dépoussiérage suivant la revendication 1, pour refroidir du clinker chaud à des températures de 1150 à 1300°C par de l'air de refroidissement et pour dépoussiérer l'air effluent et chargé de poussière qui se forme, jusqu'à une teneur résiduelle en poussière de 30 à 100 mg/m³ normal environ.
